# EUROPÄISCHE PATENTSCHRIFT

(11) **EP 1 068 654 B1**
(45) Veröffentlichungstag und Bekanntmachung des Hinweises auf die Patenterteilung: **03.07.2002**
(21) Anmeldenummer: 99917792.6
(22) Anmeldetag: 18.03.1999
(51) Int. Cl.: H01R 4/24, H01R 12/08, H01R 12/38

(54) **KONTAKTSYSTEM ZUR ABISOLIERFREIEN KONTAKTIERUNG**
CONTACT SYSTEM PROVIDING A CONTACT WITHOUT STRIPPING THE INSULATION
CONTACT DESTINE A FAIRE UN CONTACT SANS DENUDER LES FILS

(30) Priorität: 30.03.1998 DE 19814182
(43) Veröffentlichungstag der Anmeldung: 17.01.2001
(73) Patentinhaber: SIEMENS AKTIENGESELLSCHAFT, 80333 München (DE)
(72) Erfinder: WOLF, Klaus-Uwe, D-91617 Oberdachstetten (DE); WENGER, Ulrich, D-90429 Nürnberg (DE)
(86) Internationale Anmeldenummer: DE9900770
(87) Internationale Veröffentlichungsnummer: WO9950934

(56) Entgegenhaltungen:
- WO-A-98/08272
- DE-C- 19 521 176
- DE-U- 8 812 340
- FR-A- 2 191 815
- US-A- 5 041 013

## Beschreibung

Die Erfindung betrifft ein Kontaktsystem zur abisolierfreien Kontaktierung von Leitungslitzen mit mindestens einem Kontaktspieß, der einen dachförmig ausgebildeten Schneidbereich mit zwei Kontaktflächen aufweist, die zwei in einem Fürst zusammentreffenden Dachflächen entsprechen und die in einer dem Fürst entsprechenden Schneidkante zusammenlaufen, die zusammen mit jeweils einer Kante der Kontaktfläche eine Spitze bildet (DE 88 12 340 U).

Ein anderes Kontaktsystem wird bei einem Aktuator-Sensor-Modul (DE 43 20 327 C1) zur Kontaktierung eines zweiadrigen Flachkabels eingesetzt. Das Flachkabel wird hierzu in einen höhenverschiebbaren Leitungskorb eingelegt, bei dessen Verschiebung Messerkontakte in das Flachkabel eindringen und seine Leitungsadern kontaktieren.

Weiterhin sind Kontaktsysteme bekannt, bei denen die Kontaktierung mittels Kontaktschrauben erfolgt, wie z.B. in der EP 0 665 608 A2 und der EP 0 603 134 A1 offenbart. Die Kontaktsysteme werden hier zur Schaffung von Verbraucherabzweigen eingesetzt. Die Schraubkontaktierung ist mit einer zeitaufwendigen Montage verbunden, die man möglichst vermeiden möchte.

Daher liegt der Erfindung die Aufgabe zugrunde, ein Kontaktsystem der obengenannten Art zu schaffen, das eine Kontaktierung ohne Verschraubung mit geringen Eindringkräften bei einem kleinen Übergangswiderstand zwischen dem Kontaktspieß und der Leitungslitze ermöglicht.

Die Aufgabe wird mit den Merkmalen nach Anspruch 1 gelöst. Das messerähnliche Kontaktorgan, d.h. der Kontaktspieß, ermöglicht aufgrund der beschriebenen Formgebung ein Eindringen in die Leitungslitze ohne einen schlagartigen Kraftanstieg. Statt dessen ergibt sich ein kontinuierlicher Durchdringungsprozeß, in dessen Verlauf stellenweise die Adern der Leitungslitze nicht durchtrennt, sondern nur seitlich verschoben werden. Durch geeignete Wahl des Keilwinkels zwischen den beiden Kontaktflächen läßt sich ein Optimum hinsichtlich der Eindringkraft erreichen. Diese darf einerseits nicht zu hoch sein, um eine einfache Montierbarkeit zu gewährleisten, und muß andererseits aber groß genug sein, um eine ausreichende Kontaktkraft zu bewirken. Der Übergangswiderstand zur Leitungslitze kann durch entsprechende Vergrößerung der Kontaktflächen reduziert werden. Relativ große Kontaktflächen sind bei höheren Strombelastungen erforderlich, z.B. bei Strömen von bis zu 35 A bei einem Kabelquerschnitt von 4 mm², um einen ausreichend geringen Übergangswiderstand zu gewährleisten und dadurch die Aufheizung der Kontaktstelle niedrig zu halten.

Zu dem Kontaktspieß ist eine Wirkverbindung zu einem Federelement vorgesehen, das die auf den Kontaktspieß wirkende Kontaktkraft bewirkt. Dadurch wird die Kontaktkraft nahezu konstant gehalten, auch wenn infolge von Alterung ein Kriechen des Isolationsmaterials der Leitungslitze stattfindet.

Eine vorteilhafte Weiterbildung der Erfindung ergibt sich, wenn die Schneidkante, abweichend vom üblicherweise parallelen Verlauf des Firstes zu den horizontalen Auflagekanten der Dachflächen, abgeschrägt ist. Abhängig vom Winkel der Abschrägung, ändert sich der Kraftaufwand, um durch Eindringen in die Leitungslitze die Kontaktierung zu erreichen.

Als besonders vorteilhaft hat es sich erwiesen, zumindest für den Schneidbereich des Kontaktspiesses versilbertes Kupfer zu verwenden.

Eine besonders einfache und zugleich kostengünstige Ausführung besteht, wenn das Federelement als Tellerfeder ausgeführt ist.

Weiterhin ist es vorteilhaft, wenn das Federelement als elastische Klammer ausgeführt ist, die zwei Gehäuseteile bis auf einen Zwischenraum miteinander verbindet, wobei das Kontaktsystem im Innenraum zwischen den Gehäuseteilen angeordnet ist.

Ein Ausführungsbeispiel der Erfindung wird im folgenden anhand einer Zeichnung näher erläutert. Es zeigen:
- FIG 1: eine perspektivische Ansicht eines erfindungsgemäßen Kontaktspiesses,
- FIG 2, 3: zwei Seitenansichten des erfindungsgemäßen Kontaktspiesses gemäß FIG 1,
- FIG 4: eine Ansicht eines gefedert gelagerten Kontaktsystems in einem Gehäuse,
- FIG 5: eine Ansicht eines durch eine elastische Klammer zusammengehaltenen Gehäuses mit einem Kontaktsystem,
- FIG 6: eine Ansicht einer Anordnung mit einem speziellen Kontaktsystem zur elektrischen Verbindung zweier gegenüberliegend in getrennten Gehäuseteilen liegender Flachkabel und
- FIG 7: eine Prinzipskizze zweier durch eine Schnallenverbindung verbundener Gehäuseteile.

In FIG 1 ist ein Kontaktspieß 1 mit einer messerähnlichen Form perspektivisch dargestellt. Der Kontaktspieß 1 ist gekennzeichnet durch einen oberen Bereich mit einem rechteckförmigen Querschnitt 2 und einer sich diesem anschließenden Spitze mit einem Schneidbereich. Der Schneidbereich 3 ist dachförmig ausgebildet, d.h. er weist zwei Kontaktflächen 4 auf, die wie zwei Dachflächen in einem First zusammenstoßen.

Dabei bilden die beiden Kontaktflächen 4 die dem Dachfirst entsprechende Schneidkante 5. Diese Schneidkante 5 ist gegenüber der rechteckförmigen Querschnittsfläche im oberen Bereich des Kontaktspiesses 1 abgeschrägt. Zugleich können auch die den Auflagekanten der Dachflächen entsprechenden Kanten 6 der Kontaktflächen 4 zu dem oberen Bereich des Kontaktspiesses 1 hin in gleicher Weise wie die Schneidkante 4 abgeschrägt zur Querschnittsfläche 7 verlaufen. Somit ergibt sich im unteren Bereich des Kontaktspiesses 1 eine aus der Schneidkante 5 und jeweils einer Seitenkante 8 einer Kontaktfläche 4 gebildete Spitze 9.

Zur Kontaktierung einer Leitungslitze 10 wird der Kontaktspieß 1 mittels einer Kontaktierungs- bzw. Eindringkraft über seine Spitze 9 zunächst in den Isoliermantel und dann zwischen die Einzeldrähte der Leitungslitze 10 eingeschoben. Dieser Vorgang wird durch entsprechende Ausbildung der Spitze 9 mit der anschließenden Schneidkante 5 ermöglicht, wobei das Eindringen des Kontaktspiesses 5 um so weniger Kraft erfordert, je kleiner der durch die Kontaktflächen 4 gebildete Keilwinkel α ist. Durch Variation des Keilwinkels α läßt sich die Kontaktkraft und folglich auch der Übergangswiderstand von den Kontaktflächen 4 zur Leitungslitze 10 beeinflussen. Um auch für größere Strombelastungen, z.B. für Nennströme von 35 A bei einer Kabelquerschnittsfläche von 4 mm² der Leitungslitze, einen ausreichend kleinen Übergangswiderstand zu erhalten, müssen die Kontaktflächen 4 entsprechend vergrößert werden. Die geeignete Wahl des Keilwinkels α sorgt für ein Optimum hinsichtlich der Eindringkraft. Diese darf nicht zu hoch sein, um eine einfache Montierbarkeit zu gewährleisten, muß aber andererseits groß genug sein, um eine ausreichende Kontaktkraft zu bewirken.

In FIG 2 und 3 sind zwei Seitenansichten des Kontaktspiesses 1 gemäß FIG 1 mit den bereits erläuterten Bezugsziffern dargestellt.

FIG 4 zeigt einen in einem Gehäuseoberteil 11 federnd gelagerten Doppelspieß 12, der zur Kontaktierung und elektrischen Verbindung zweier in einem Gehäuseunterteil 13 gelagerter, hier nicht dargestellter, Flachkabel dient. Die Lagerung des Doppelspiesses 12 erfolgt hier unter Federbelastung von Tellerfedern 14. Diese sorgen für eine nahezu konstante Kontaktkraft, auch wenn mit der Alterung der Leitungslitze 10 ein Kriechen des Isolationsmaterials einhergeht. Somit wird dem ansonsten alterungsbedingten Nachlassen der Kontaktkraft entgegengewirkt. Dies wird auch bei einer Ausführungsform gemäß FIG 5 erreicht, bei der zwei Gehäuseteile 15 unter Zwischenlage einer nachgiebigen Schicht 16 durch federnde Klammern 17 zusammengehalten sind. In dem durch die beiden Gehäuseteile 15 gebildeten Innenraum liegt ein Flachkabel 18 und ein Kontaktsystem der oben beschriebenen Form mit einem Kontaktspieß 19, der hier beispielhaft eine der Leitungsadern kontaktiert. Die Schicht 16 aus dem nachgiebigen Material ermöglicht die Beibehaltung der Kontaktkraft trotz des bereits erwähnten Alterungsprozesses des Flachkabels 18.

Zur Kontaktierung und elektrischen Verbindung der Leitungsadern zweier Flachkabel ist besonders eine Anordnung gemäß FIG 6 geeignet, bei der die Kontaktspieße 20 jeweils endseitig mit einer Spitze in der bereits beschriebenen Form ausgeführt sind. Den Spitzen gegenüberliegend können die Flachkabel in zwei zueinander beweglichen Gehäuseteilen 21 eingelegt sein. Die Kraftübertragung auf die beiden Gehäuseteile 21 zur Kontaktierung der Kontaktspieße 20 kann z.B. mittels einer Schnallenverbindung erfolgen, wie sie prinzipiell in FIG 7 dargestellt ist.

## Patentansprüche

1. Kontaktsystem zur abisolierfreien Kontaktierung von Leitungslitzen mit mindestens einem Kontaktspieß (1) einen dachförmig ausgebildeten Schneidbereich mit zwei Kontaktflächen (4) aufweist, die zwei in einem First zusammentreffenden Dachflächen entsprechen und die in einer dem First entsprechenden Schneidkante (5) zusammenlaufen, die zusammen mit jeweils einer Kante (8) der Kontaktflächen (4) eine Spitze (9) bildet, **dadurch gekennzeichnet, daß** von dem Kontaktspieß (1) eine Wirkverbindung zu einem Federelement (14) vorgesehen ist, das die Kontaktkraft auf den Kontaktspieß (1) bewirkt.

2. Kontaktsystem nach Anspruch 1, **dadurch gekennzeichnet, daß** die Schneidkante (5), abweichend vom üblicherweise parallelen Verlauf des Firstes zu den horizontalen Auflagekanten der Dachflächen, abgeschrägt ist.

3. Kontaktsystem nach Anspruch 1 oder 2, **dadurch gekennzeichnet, daß** für den Schneidbereich (4,5,8) versilbertes Kupfer verwendet wird.

4. Kontaktsystem nach einem der vorangehenden Ansprüche, **dadurch gekennzeichnet, daß** das Federelement als Tellerfeder (14) ausgeführt ist.

5. Kontaktsystem nach einem der vorangehenden Ansprüche, **dadurch gekennzeichnet, daß** das Federelement als elastische Klammer (14) ausgeführt ist, die zwei Gehäuseteile (15) bis auf einen Zwischenraum miteinander verbindet, wobei das Kontaktsystem (1) im Innenraum zwischen den Gehäuseteilen (15) angeordnet ist:

## Claims

1. Contact system fornon-stripping contact of cable strands with at least one contact bar (1), having a roof-shaped cutting area with two contact surfaces (4), which correspond to two roof surfaces meeting in a ridge and which converge to form a cutting edge (5) corresponding to the ridge, said cutting edge together with one edge (8) of the contact surfaces (4) in each case forming a peak (9), **characterised in that** the contact bar (1) provides an active connection to a spring element (14) which exerts the contact force on the contact bar (1).

2. Contact system according to Claim 1, **characterised in that** the cutting edge (5) is chamfered, unlike the normal form of the ridge, which runs parallel to the horizontal support edges of the roof surfaces.

3. Contact system according to Claim 1 or 2, **characterised in that** silver-plated copper is used for the cutting area (4, 5, 8).

4. Contact system according to one of the preceding claims, **characterised in that** the spring element takes the form of a cup spring (14).

5. Contact system according to one of the preceding claims, **characterised in that** the spring element takes the form of a flexible clip (14) which connects two parts of the housing (15) to one another to form a space, whereby the contact system (1) is arranged in the interior space between the parts of the housing (15).

## Revendications

1. Système de contact pour la mise en contact sans dénudage de conducteurs multibrins, comportant au moins une pique (1) de contact possédant une région de coupe réalisée en forme de toit, dotée de deux faces (4) de contact qui correspondent à deux pans de toit se rencontrant en un faîte et qui se rejoignent en un bord (5) de coupe correspondant au faîte, qui forme une pointe (9) conjointement avec un bord (8) de chacune des faces (4) de contact,
**caractérisé en ce qu'**il est prévu une liaison fonctionnelle entre la pique (1) de contact et un élément (14) de ressort, qui produit la force de contact sur la pique (1) de contact.

2. Système de contact suivant la revendication 1, **caractérisé en ce que** le bord (5) de coupe est biseauté, s'écartant ainsi de l'allure parallèle habituelle du faîte par rapport aux bords d'appui horizontaux des pans de toit.

3. Système de contact suivant la revendication 1 ou 2, **caractérisé en ce qu'**on utilise pour la région (4, 5, 8) de coupe du cuivre argenté.

4. Système de contact suivant l'une des revendications précédentes, **caractérisé en ce que** l'élément de ressort est réalisé sous forme de rondelle-ressort (14).

5. Système de contact suivant l'une des revendications précédentes, **caractérisé en ce que** l'élément de ressort est réalisé sous forme d'attache (17) élastique qui relie entre elles deux parties (15) de boîtier en laissant un espace intermédiaire, le système (1) de contact étant disposé dans l'espace intérieur entre les parties (15) de boîtier.
